# EUROPÄISCHE PATENTSCHRIFT

(11) **EP 3 610 220 B1**
(45) Veröffentlichungstag und Bekanntmachung des Hinweises auf die Patenterteilung: **03.05.2023**
(21) Anmeldenummer: 18723675.7
(22) Anmeldetag: 04.04.2018
(51) Int. Cl.: F42D 1/04, F42B 39/30

(54) **ZÜNDVORRICHTUNG IN KOMPAKTAUSFÜHRUNG**
IGNITION DEVICE WITH A COMPACT DESIGN
DISPOSITIF D'ALLUMAGE DE CONCEPTION COMPACTE

(30) Priorität: 13.04.2017 DE 202017102257 U
(43) Veröffentlichungstag der Anmeldung: 19.02.2020
(73) Patentinhaber: Fr. Sobbe GmbH, 44329 Dortmund (DE)
(72) Erfinder: STURM, Joachim, 53797 Lohmar (DE)
(74) Vertreter: Schulte & Schulte
(86) Internationale Anmeldenummer: PCT/DE2018/100298
(87) Internationale Veröffentlichungsnummer: WO 2018/188690

(56) Entgegenhaltungen:
- GB-A- 2 502 324
- US-A- 5 365 851
- US-A1- 2006 144 279

## Beschreibung

Die Erfindung betrifft eine Zündvorrichtung, bestehend aus einem mechanischen Auslöser, einem Thermo- oder Shock-Tube variabler Länge und einer Sprengkapsel für den militärischen oder polizeilichen Einsatz.

Solche Zündvorrichtungen sind in der Sprengtechnik und Pyrotechnik Hilfsmittel, die zum Auslösen einer Sprengung benötigt werden. Sie stellen die nötige Energie für die chemische Reaktion der explosiven Stoffe zur Verfügung. Zur Zündvorrichtung gehört bei der vorliegenden Entwicklung der mechanische Auslöser sowie eine Sprengschnur, auch als Thermo- oder Shock-Tube bezeichnet sowie die entsprechende Sprengkapsel, die durch den Auslöser initiiert wird. Aus der DE 10 2013 005 631 A1 ist ein Auslöser bekannt, bei dem mit einer Hand ein verschieblich gelagerter Schlagbolzen vorgespannt werden kann, um dann beim Entspannen des Schlagbolzens auf ein Zündhütchen einzuwirken, das mit dem Shock-Tube verbunden ist. Solche Shock-Tubes oder auch Zündschläuche werden üblicherweise von einem ein- oder mehrwandig aufgebauten Kunststoffschlauch gebildet, in den ein Sprengstoff lose in Fadenform oder als Innenoberflächenbeschichtung eingebracht ist. Derartige Tubes sind beispielsweise aus der DE 30 25 703 C2, DE 17 71 851 B, DE 195 46 823 C2 oder DE 29 27 174 C2 bekannt. Sie können in praktisch beliebiger Länge eingesetzt werden, wobei sie wegen ihres Aufbaus und Inhalts einer besonderen Behandlung bedürfen. Es ist daher ein gewisser Nachteil, dass bei den bekannten Zündvorrichtungen Shock-Tubes zum Einsatz kommen, die zunächst als Rolle mit der endseitigen Sprengkapsel transportiert werden und am Einsatzort dann abgewickelt und unter Umständen abgelenkt werden müssen. Bei den vorgesehenen militärischen oder polizeilichen Einsätzen ist beim Einsatz Sicherheit besonders gefragt, was bei den aus Auslöser, Shock-Tube und Sprengkapsel bestehenden Zündvorrichtungen meist nur mit großem Aufwand einzuhalten ist. Beim Abknicken des Shock-Tubes kann es zu Fehlzündungen bzw. zu keinem Zündvorgang kommen. Die US 2006/144279 A1 schlägt dazu vor, den Tube und die Sprengkapsel in einem Schutzrohr unterzubringen, wobei der Tube die Sprengkapsel umhüllend im Schutzrohr gelagert ist und aus dem Schutzrohr mit der Sprengkapsel herausgezogen werden kann. Das Schutzrohr ist beidseitig über Endplatten verschlossen, wobei die eine Endplatte die Sprengkapsel und das Tubeende fixiert. Der Auslöser liegt außerhalb des Schutzrohres an dessen Wandung an. Nachteilig ist, dass letztlich keine transportfreundliche Einheit besteht, weil der Auslöser nur am Schutzrohr anliegt und der Tube mit der Vielzahl der die Sprengkapsel umfassenden Tubeschlingen nur mit großer Sorgfalt und großem Aufwand in das Schutzrohr einzuschieben oder herauszuziehen sind.

Der Erfindung liegt daher die Aufgabe zu Grunde, die Kompaktheit der Zündvorrichtung entscheidend zu verbessern und ein einfaches Einschieben und Herausziehen und Abwickeln insbesondere des Tubes sicherzustellen.

Die Aufgabe wird gemäß der Erfindung durch die Merkmale des Anspruchs 1 gelöst, wobei dabei kennzeichnend ist, dass zusätzlich auch der Auslöser im Schutzrohr angeordnet und von der Endplatte fixiert und von dem Tube umschlungen ist und das Schutzrohr ein die Wicklungen des Tubes aufnehmendes Innenrohr aufweist, wobei der Tube zur Innenwand des Schutzrohres hin über einen Schrumpfschlauch abgedeckt ist. Mit einer derartigen Zündvorrichtung ist es möglich, den Auslöser und die Sprengkapsel zusammen mit dem Shock-Tube beliebiger Länge zusammen als Kompakteinheit zu lagern und für militärische und polizeiliche Einsatzzwecke zu verwenden. Als aufnehmende Sicherheitseinheit dient ein Schutzrohr entsprechender Länge, in das auf der einen Seite der Auslöser und auf der anderen Seite die Sprengkapsel fixiert gelagert wird, während der Shock-Tube beliebiger Länge aufgewickelt im Schutzrohr gelagert ist. Diese Ausbildung hat nicht nur den Vorteil, dass ein Schutzrohr meist runder Ausführung einen sicheren Transport und Lagerung ermöglicht, sondern dass es am Einsatzort ein sehr schnelles Reagieren ermöglicht, weil der Tube einfach aus dem Schutzrohr herausgezogen und mit der endseitigen Sprengkapsel so verlegt und angeordnet werden kann, dass für die Einsatzkräfte selbst keinerlei Gefahr besteht. Dabei ist besonders vorteilhaft, dass der Tube nur so weit aus dem Schutzrohr herausgezogen werden muss, wie er gerade für den Einsatzfall erforderlich ist. Es gibt also keine unnötigen Schlaufen oder Ähnliches, die im Einsatz nur behindern können. Vor allem ist die Gefahr des Abknickens des Tubes praktisch ausgeschlossen.

Um den Tube sicher aufrollen und unterbringen zu können, weist das Schutzrohr ein die Wicklungen des Tubes aufnehmendes Innenrohr auf, wobei der Tube zur Innenwand des Schutzrohres hin über einen Schrumpfschlauch abgedeckt ist. Der Tube hat also nicht nur eine sichere Auflage auf diesem Innenrohr, sondern er ist auch bezüglich seiner Lagerung durch den Schrumpfschlauch abgesichert, der so aufgebracht und ausgebildet ist, dass das Herausziehen mit dem Auslöser zusammen nicht beeinträchtigt ist.

Nach einer zweckmäßigen Ausführung ist vorgesehen, dass die Sprengkapsel in einem Splitterschutz-Sleeve, der der Transportklasse 1,4S genügend ausgeführt ist, verpackt im Schutzrohr angeordnet ist. Abgesehen davon, dass dieser Splitterschutz so ausgebildet werden kann, dass er die sichere Lagerung der Sprengkapsel begünstigt, ist durch diese Ausbildung der Sprengkapsel der Transport des Gesamtsystems ohne spezielle Sicherheitsauflagen möglich.

Um bei Bedarf eine größere Menge von Wicklungen im Schutzrohr unterbringen zu können, ist es von Vorteil, wenn der Splitterschutz-Sleeve die Wicklungen des Tube aufnehmend stabil ausgebildet ist.

Eine zweckmäßige Weiterentwicklung sieht vor, dass das Innenrohr endseitig mit die Lage der Tube- Wicklungen sichernden Scheiben ausgerüstet ist. Diese Scheiben begünstigen einmal die Sicherung des Tube im Schutzrohr und andererseits das Herausziehen mit dem Zünder bzw. Auslöser zusammen. Diese Scheiben stehen entsprechend hoch über dem Innenrohr, sodass wie schon mehrfach erwähnt mehrere Lagen derartiger Shock-Tubes - Wicklungen möglich sind.

Mehrfach erwähnt wurde, dass der Auslöser zusammen mit dem Tube aus dem Schutzrohr herauszuziehen ist. Um das als Einheit möglich zu machen, ist vorgesehen, dass das Schutzrohr am vorderen Ende einen Deckel mit einer Öffnung für den Auslöser und am hinteren Ende einen Verschlussring mit einer Öffnung aufweist, die ein Einführen des Innenrohres mit Wicklungen bzw. ein Herausziehen begünstigend geformt ist. Am vorderen Ende ist der Auslöser durch den entsprechend breit ausgebildeten Deckel sicher gelagert und kann entsprechend weit problemlos in das Schutzrohr eingeschoben oder aus diesem wieder herausgezogen werden, wenn beispielsweise eine Betätigung des Auslösers beabsichtigt ist.

Zur Stabilisierung und zum guten Transport der Zündvorrichtung ist es zweckmäßig, wenn das gesamte Schutzrohr mit einem Schrumpfschlauch umzogen ausgebildet ist. Ein solcher Schrumpfschlauch umfasst vor allem auch die Eckbereiche und ermöglicht es, zwischen Außenwand des Schutzrohres und Innenwand des Schrumpfschlauches Informationsblätter oder Ähnliches anzubringen.

Nach einer weiteren Optimierung ist vorgesehen, dass beide Ende des Schutzrohres mit dem als Kunststoffscheibe ausgebildeten Verschlussring bzw. Deckel und einer Abdeckung verschlossen sind, die von dem Schrumpfschlauch zusätzlich fixiert sind. Die Ausbildung als Kunststoffscheibe stützt die stabile und sichere Lagerung sowohl des Auslösers wie auch der Sprengkapsel.

Das Schutzrohr kann aufgrund der zusätzlichen Absicherung durch die Schrumpffolie und der gesamten Gegebenheiten als dünnwandige Hülse mit fixierenden Abdeckungen ausgebildet werden, wobei die Abdeckungen den Deckel am vorderen Ende und den Verschlussring am hinteren Ende sicher aufnehmend geformt ist.

Eine weitere zweckmäßige Ausführungsform sieht vor, dass der Auslöser eine das Einführen und sichere Lagern im Schutzrohr begünstigende Formgebung aufweist. Dabei ist es von Vorteil, wenn er eine Art Stiftform aufweist, insbesondere wenn die Öffnung für den Auslöser im Deckel z. B. eine begrenzt nachgiebige Außenfläche aufweist. Das Einschieben und auch Herausziehen ist so erleichtert, wobei die Beschichtung gleichzeitig als Brems- und Sicherheitsschicht für den Auslöser dient.

Zwischen Außenseite des Shock-Tubes und der Innenseite der Schrumpffolie, die aus durchsichtigem Material besteht, sind die Länge des innenliegenden Shock-Tubes wiedergebende Kennungen aufgebracht. Der die Zündvorrichtung einsetzende Mitarbeiter kann so einfach und klar erkennen, ob die Zündvorrichtung bzw. der Tube für den jeweiligen Einsatzfall geeignet ist.

Als weitere Verbesserung der Ausbildung des Splitterschutzes ist vorgesehen, dass der Splitterschutz-Sleeve als Verbindungstülle ausgebildet ist. Hierdurch ist die Sprengkapsel und sind die entsprechenden Anschlussteile in einer sichernden Tülle platziert, so dass die Transportklasse von 1,1 B auf 1,4 S klar reduziert ist. Damit ist der Transport des Systems ohne spezielle Auflagen möglich, wobei die Tülle nach einer weiteren zweckmäßigen Ausbildung die Sprengkapsel vollständig umhüllend, also kreisrund ausgeführt ist und wie in Anspruch 3 gelehrt dabei die Wicklungen der Tube abstützt.

Schließlich sieht die Erfindung vor, dass die Verbindungstülle auch eine zweite Sprengkapsel aufnehmend bemessen ist. Durch die Initiierung des zweiten Systems wird die erste Shock-Tube oder Thermo-Tube initiiert und die Sprengkapsel am Objekt gezündet. Die Erfindung zeichnet sich insbesondere dadurch aus, dass eine Zündvorrichtung geschaffen ist, die als kompakte Einheit gut transportiert und gelagert werden kann und die ein schnelles Reagieren ermöglicht, insbesondere weil Shock-Tube und Sprengkapsel leicht aus dem schützenden Schutzrohr herausgenommen und an die Einsatzstelle verbracht werden können, ohne die Einsatzkräfte in irgendeiner Form zu gefährden.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: eine zu einer kompakten Einheit zusammengefasste, erfindungsgemäßeZündvorrichtung,
- Figur 2: eine Zündvorrichtung herkömmlicher Art in vereinfachter Darstellung und
- Figur 3: eine nicht erfindungsgemäße Zündvorrichtung in vereinfachter Ausführung
- Figur 4: eine weitere erfindungsgemäße Zündvorrichtungsausführung

Bei der in Figur 1 gezeigten Zündvorrichtung 1 handelt es sich um eine besondere Ausführung des bekannten EBBOS-Einhand-Zünders. Diese Zündvorrichtung 1 besteht aus dem Auslöser 2, dem Tube 3 und der Sprengkapsel 4, die alle in einem sie sichernden Schutzrohr 8 untergebracht sind. Bei dem Auslöser 2 handelt es sich um einen mechanischen Auslöser, der in dem nicht elektrischen Zündsystem für den militärischen bzw. polizeilichen Einsatz entwickelt worden ist. Am vorderen Ende 9 des Schutzrohres 8 ist eine relativ dicke Endplatte 10 angeordnet, sodass der Auslöser 2 dadurch sicher abgestützt wird. Über den Sicherungsring 16 kann der hier nicht gezeigte Einhand-Zünder-Griff leicht entriegelt werden. In Figur 4 ist ein zusätzlicher Sicherungsstift 52 gezeigt.

Am hinteren Ende 11 des Schutzrohres 8 ist die Sprengkapsel 4 angeordnet, die mit dem Tubeende 12 verbunden ist. Eine ausreichend stabile Verschlussscheibe 13 sorgt dafür, dass sowohl das Tubeende 12 wie auch die Sprengkapsel 4 sicher innerhalb des Schutzrohres 8 gelagert ist. Die Verschlussscheibe 13 verfügt über eine Öffnung 32 für die im Schutzrohr 8 gelagerten Einzelteile. Diese Einzelteile, d. h. der Tube 3 verfügt innerhalb des Schutzrohres 8 über eine Vielzahl von Wicklungen 17, 18, 19, sodass er die gewünschte variable Länge aufweist, die dadurch ausgenutzt wird, dass die Sprengkapsel 4 zusammen mit dem Tube 3 aus dem Schutzrohr 8 soweit herausgezogen wird, wie es für den jeweiligen Einsatzfall notwendig ist. Die Sprengkapsel 4 ist in einem Splitterschutz-Sleeve 15 verpackt, um die Transportklasse von 1.1B auf 1.4S zu reduzieren. Damit ist der Transport des Systems ohne spezielle Auflagen vorteilhaft möglich.

Die sichere Erzeugung der Wicklungen 17, 18, 19 wird durch ein Innenrohr 20 gewährleistet, auf das der Tube 3 aufgewickelt und zusätzlich durch ein Schrumpfschlauch 23 gesichert wird. Der Schrumpfschlauch 23 wird in Richtung Innenwand 22 des Schutzrohres 8 aufgebracht, wobei wenn zusätzliche Wicklungen 21 aufgebracht sind, der Schrumpfschlauch 23 natürlich diese mit erfasst.

Die so beschriebene Einheit aus Sprengkapsel 4 und aufgewickeltem Tube 3 kann als Einheit in das Schutzrohr 8 eingeschoben werden, da endseitig Scheiben 25, 26 vorhanden sind, die das sichere Lagern des Tube 3 auf dem Innenrohr 20 oder einer ähnlichen Hilfsvorrichtung möglich macht.

Bei der Ausbildung nach Figur 1 besteht die Endplatte 10 aus einer Kunststoffscheibe 36, die in gewisser Hinsicht als Deckel 28 wirkt und die notwendige sichere Lagerung des Auslösers 2 ermöglicht. Sie ist, wie in Figur 1 gezeigt, im Verhältnis dick.

Die aus Auslöser 2, Tube 3 und Sprengkapsel 4 bestehende Einheit wird wie erwähnt durch den Deckel 28 und auf der anderen Seite durch einen Verschlussring 31 im Schutzrohr 8 festgelegt. Dieser Verschlussring 31 ist ebenfalls als Kunststoffscheibe 36' ausgebildet und weist eine Öffnung 32 auf, die das Einführen und Herausziehen von Sprengkapsel 4 und Tube 3 zusammen mit der Scheibe 26 sichert. Dieser Verschlussring 31 kann eine gewisse Nachgiebigkeit aufweisen, um das Herausnehmen von Sprengkapsel 4 und Tube 3 als Einheit zu erleichtern.

Auch im Deckel 28 ist eine Öffnung 29 vorgegeben, über die eine sichere Lagerung des Auslösers 2 gewährleistet ist, andererseits aber die Möglichkeit besteht, den Auslöser 2 so weit herauszuziehen, dass der Einhand-Zünder-Griff wirksam betätigt werden kann. So ist es möglich, im Bereich der Öffnung 29 weicheren Kunststoff einzusetzen, um das sichere Lagern und andererseits das Herausziehen optimal zu sichern.

Nach der in Figur 1 gezeigten Ausführung ist vorgesehen, dass das Schutzrohr 8 als dünnwandige Hülse 40 ausgebildet ist. Die sichere Anordnung und Lagerung des Deckels 28 einerseits sowie der Kunststoffscheibe 36` ist gewährleistet, da zusammen mit der Schrumpffolie bzw. dem Schrumpfschlauch 34 Abdeckungen 37, 37', 37" an den Ecken vorgesehen sind. Die kompakte Einheit ist so gewährleistet, wobei auf der Außenseite 43 der dünnwandigen Hülse 40 bzw. des Schutzrohres 8 eine Kennung 44 angebracht ist, die auf die Länge des im Schutzrohr 8 gelagerten Tube 3 hinweist und eventuell weitere Informationen beinhaltet.

Figur 2 zeigt eine bisher übliche Ausführung einer Zündvorrichtung 1, bei der der Auslöser 2 mit der Sprengkapsel 4 über einen Tube 3, also einen Schlauch vorgegebener Länge verbunden ist. Dieser Tube 3 ist als Verlängerungsschlauch 42 mit vorgegebener Länge ausgebildet und wird wie gezeigt in großen Schlingen gelagert und ist von daher nur mit entsprechendem Aufwand zu transportieren und zu lagern.

Figur 3 zeigt eine vereinfachte, jedoch nicht erfindungsgemäße Ausführung der Zündvorrichtung 1, wobei Sprengkapsel 4 und Tubeende 12 beide vollständig im Schutzrohr 8 positioniert und damit zusätzlich geschützt angeordnet sind. Die Öffnung 32 ist durch einen Verschlussdeckel 45, der lösbar angebracht ist, gesichert, sodass Sprengkapsel 4 und Tubeende 12 nicht versehentlich aus dem Schutzrohr 8 herausfallen oder -rutschen können. Die einzelnen Wicklungen 17, 18, 19 des Tube 3 sind schräg stehend im Schutzrohr 8 aufgestellt, sodass sie sich in Richtung Endplatte 10 neigen und zusätzlich an einem Herausfallen gehindert sind.

Figur 4 zeigt eine weitere Ausführungsform der Erfindung, die aus dem sogenannten EBBOS-Compact System mit einem Rohr/Hülse besteht, in dem der EBBOS-Einhand-Zünder verbaut ist. Seitlich ist der Sicherungsring 16 gezeigt, über den der Einhand-Zünder entriegelt werden kann, wobei ein zusätzlicher Sicherungsstift 52 als Hilfe dient.

Am hinteren Ende 11 kann die Sprengkapsel 4 aus ihrer Transportposition in dem Splitterschutz-Sleeve 15, hier in Form einer stabilen Verbindungstülle 50, 50`, herausgezogen werden. Der im Inneren des Schutzrohrs/Hülse 8 aufgewickelte (Shock-) Tube 3 oder Thermo-Tube kann mit leichtem Zug am hinteren Ende 11 herausgezogen werden.

Das gesamte Schutzrohr 8 ist mit einem Schrumpfschlauch 34 umzogen. Der EBBOS-Einhand-Zünder wird mittels einer Arretierung bzw. eines Sicherungsrings 16 im Schutzrohr gehalten. Eine Nut 47 mit Nutanfang 48 und Nutende 49 gibt die Bewegung des Auslösers 2 vor. Die beiden Enden 9, 11 werden je von einer Kunststoffscheibe 25, 26 und einer Abdeckung/Verschlussscheibe 13 verschlossen, sodass das System auch für den Unterwassereinsatz (wasserfest) geeignet ist.

## Patentansprüche

1. Zündvorrichtung, bestehend aus einem mechanischen Auslöser (2), einem Thermo- oder Shock-Tube (3) variabler Länge und einer Sprengkapsel (4) für den militärischen oder polizeilichen Einsatz, wobei die Sprengkapsel (4), die zu einer Vielzahl von Sprengstoffladungen passend ausgebildet ist, zusammen mit dem Tube (3) in einem Schutzrohr (8) angeordnet ist, dessen vorderes Ende (9) Endplatten (10) und dessen hinteres Ende (11) eine die Sprengkapsel (4) und das Tubeende (12) fixierende Verschlussscheibe (13) aufweist, wobei der Tube (3) die Sprengkapsel (4) umschlingend im Schutzrohr (8) gelagert und mit der Sprengkapsel (4) aus dem Schutzrohr (8) herausziehbar angeordnet und ausgebildet ist,
**dadurch gekennzeichnet,**
**dass** auch der Auslöser (2) im Schutzrohr (8) angeordnet und von der Endplatte (10) fixiert und von dem Tube (3) umschlungen ist und das Schutzrohr (8) ein die Wicklungen (17, 18, 19) des Tubes (3) aufnehmendes Innenrohr (20) aufweist, wobei der Tube (3) zur Innenwand (22) des Schutzrohres (8) hin über einen Schrumpfschlauch (23`) abgedeckt ist.

2. Zündvorrichtung nach Anspruch 1,
**dadurch gekennzeichnet,**
**dass** die Sprengkapsel (4) in einem Splitterschutz-Sleeve (15), der der Transportklasse 1,4S genügend ausgeführt ist, verpackt im Schutzrohr (8) angeordnet ist.

3. Zündvorrichtung nach Anspruch 2,
**dadurch gekennzeichnet,**
**dass** der Splitterschutz-Sleeve (15) die Wicklungen (17, 18, 19) des Tubes (3) stützend stabil ausgebildet ist.

4. Zündvorrichtung nach Anspruch 1,
**dadurch gekennzeichnet,**
**dass** das Innenrohr (20) endseitig mit die Lage der Tube (3) - Wicklungen (17, 18, 19) sichernden Scheiben (25, 26) ausgerüstet ist.

5. Zündvorrichtung nach Anspruch 1,
**dadurch gekennzeichnet,**
**dass** das Schutzrohr (8) am vorderen Ende (9) einen als Endplatte (10) dienenden Deckel (28) mit einer Öffnung (29) für den Auslöser (2) und am hinteren Ende (11) einen als Verschlussscheibe (13) dienenden Verschlussring (31) mit einer Öffnung (32) aufweist, die ein Einführen des Innenrohres (20) mit Wicklungen (17, 18, 19) bzw. ein Herausziehen begünstigend geformt ist.

6. Zündvorrichtung nach Anspruch 1,
**dadurch gekennzeichnet,**
**dass** das gesamte Schutzrohr (8) mit einem Schrumpfschlauch (34) umzogen ausgebildet ist.

7. Zündvorrichtung nach Anspruch 5,
**dadurch gekennzeichnet,**
**dass** beide Enden (9, 11) des Schutzrohres (8) mit dem als Kunststoffscheibe (36) ausgebildeten Verschlussring (31) bzw. Deckel (28) und einer Abdeckung (37, 37`, 37") verschlossen sind, die von dem Schrumpfschlauch (34) zusätzlich fixiert sind.

8. Zündvorrichtung nach Anspruch 1,
**dadurch gekennzeichnet,**
**dass** der Auslöser (2) eine das Einführen und das sichere Lagern im Schutzrohr (8) begünstigende Formgebung aufweist.

9. Zündvorrichtung nach Anspruch 2,
**dadurch gekennzeichnet,**
**dass** der Splitterschutz-Sleeve (15) als Verbindungstülle (50) ausgebildet ist.

10. Zündvorrichtung nach Anspruch 9,
**dadurch gekennzeichnet,**
**dass** die Verbindungstülle (50) die Sprengkapsel (4) vollständig umhüllend ausgeführt ist.

11. Zündvorrichtung nach Anspruch 10,
**dadurch gekennzeichnet,**
**dass** die Verbindungstülle (50) auch eine zweite Sprengkapsel (4') aufnehmend bemessen ist.

## Claims

1. Ignition device consisting of a mechanical trigger (2), a thermal or shock tube (3) of variable length and a detonator (4) for military or police use, whereby the detonator (4), which is designed to suit a variety of explosive charges, is arranged together with the tube (3) in a protective tube (8), the front end (9) having end plates (10) and the rear end (11) having an end disc (13) fixing the detonator (4) and the tube end (12), whereby the tube (3) enclosing the detonator (4) is mounted in the protective tube (8) and is arranged and designed to be extractable from the protective tube (8) with the detonator (4),
**characterised in that**
the trigger (2) is also arranged in the protective tube (8) and fixed by the end plate (10) and surrounded by the tube (3) and the protective tube (8) having a receiving inner tube (20) holding the windings (17, 18, 19) of the tube (3), whereby the tube (3) is covered to the inner wall (22) of the protective tube (8) by heat shrink tubing (23').

2. Ignition device according to claim 1,
**characterised in that**
the detonator (4) is arranged in a fragmentation protection sleeve (15), which is sufficiently designed for transport class 1.4S, is packed in the protective tube (8).

3. Ignition device according to claim 2,
**characterised in that**
the fragmentation protection sleeve (15) is designed to provide stable support for the windings (17, 18, 19) of the tube (3).

4. Ignition device according to claim 1,
**characterised in that**
the inner tube (20) is fitted at the end with discs (25, 26) securing the position of the tube (3) - windings (17, 18, 19).

5. Ignition device according to claim 1,
**characterised in that**
at the front end (9) the protective tube (8) has a cover (28) serving as an end plate (10) with an opening (29) for the trigger (2) and at the rear end (11) a locking ring (31) with an opening (32) serving as a locking disc (13) that is favourably shaped for the insertion of the inner tube (20) with windings (17, 18, 19) or for extracting.

6. Ignition device according to claim 1,
**characterised in that**
the entire protective tube (8) is designed with heat shrink tubing (34).

7. Ignition device according to claim 5,
**characterised in that**
both ends (9, 11) of the protective tube (8) are closed with a locking ring (31) formed as a plastic disc (36) or lid (28) and with a cover (37, 37', 37"), which are fixed in addition by the heat shrink tubing (34).

8. Ignition device according to claim 1,
**characterised in that**
the trigger (2) has a design enabling insertion and safe storage in the protective tube (8).

9. Ignition device according to claim 2,
**characterised in that**
the fragmentation protection sleeve (15) is formed as a connecting bushing (50).

10. Ignition device according to claim 9,
**characterised in that**
the connecting bushing (50) is executed to completely enclose the detonator (4).

11. Ignition device according to claim 10,
**characterised in that**
connecting bushing (50) is dimensioned to contain a second detonator (4') as well.

## Revendications

1. Dispositif consistant en un déclencheur mécanique (2), un tube thermo ou shock (3) de longueur variable et un détonateur (4) pour une utilisation militaire ou policière, dans lequel le détonateur (4), qui a été réalisé de manière à convenir à un grand nombre de charges explosives, est disposé avec le tube (3) dans un tube de protection (8) dont l'extrémité avant (9) présente des plaques d'extrémité (10) et l'extrémité arrière (11) un disque obturateur (13) fixant le détonateur (4) et l'extrémité du tube (12), dans lequel le tube (3) le détonateur (4) est monté enroulant sur palier dans le tube de protection (8) et est disposé et formé de façon à pouvoir être extrait avec le détonateur (4) hors du tube de protection (8),
**caractérisé en ce que**
le déclencheur (2) est également disposé dans le tube de protection (8) et fixé par la plaque d'extrémité (10), et enlacé par le tube (3) et le tube de protection (8) présente un tube intérieur (20) qui réceptionne les bobinages (17, 18, 19) du tube (3), le tube (3) étant recouvert d'une gaine thermorétractable (23`) en direction de la paroi intérieure (22) du tube de protection (8).

2. Dispositif d'allumage selon la revendication 1,
**caractérisé en ce que**
le détonateur (4) est exécuté dans un manchon de protection contre les éclats (15) qui répond à la classe de transport 1,4S, emballé dans le tube de protection (8).

3. Dispositif d'allumage selon la revendication 2,
**caractérisé en ce que**
le manchon de protection contre les éclats (15) est constitué de manière à soutenir de façon stable les bobinages (17, 18, 19) du tube (3).

4. Dispositif d'allumage selon la revendication 1,
**caractérisé en ce que**
le tube intérieur (20) est équipé à ses extrémités de rondelles (25, 26) qui sécurisent la position des bobinages (17, 18, 19) du tube (3).

5. Dispositif d'allumage selon la revendication 1,
**caractérisé en ce que**
le tube de protection (8) présente à son extrémité avant (9) un couvercle (28) servant de plaque d'extrémité (10) avec une ouverture (29) pour le déclencheur (2) et à son extrémité arrière (11) une bague de fermeture (31) servant de disque de fermeture (13) avec une ouverture (32) qui est formée de manière à favoriser l'introduction et l'extraction du tube intérieur (20) avec les bobinages (17, 18, 19).

6. Dispositif d'allumage selon la revendication 1,
**caractérisé en ce que**
tout le tube de protection (8) est constitué entouré d'une gaine thermorétractable (34).

7. Dispositif d'allumage selon la revendication 5,
**caractérisé en ce que**
les deux extrémités (9, 11) du tube de protection (8) sont fermées par la bague de fermeture (31) resp. couvercle (28) réalisé sous la forme d'un disque en plastique (36) et un recouvrement (37, 37', 37"), qui sont fixées en sus par la gaine thermorétractable (34).

8. Dispositif d'allumage selon la revendication 1,
**caractérisé en ce que**
le déclencheur (2) présente une forme qui favorise l'introduction et l'entreposage sûr dans le tube de protection (8).

9. Dispositif d'allumage selon la revendication 2,
**caractérisé en ce que**
le manchon de protection contre les éclats (15) est réalisé en tant que fourreau de connexion (50).

10. Dispositif d'allumage selon la revendication 9,
**caractérisé en ce que**
le fourreau de connexion (50) est réalisé en enveloppant complètement le détonateur (4).

11. Dispositif d'allumage selon la revendication 10,
**caractérisé en ce que**
le fourreau de connexion (50) est également dimensionné de manière à réceptionner un second détonateur (4`).
